# EUROPÄISCHE PATENTSCHRIFT

(11) **EP 1 424 426 B1**
(45) Veröffentlichungstag und Bekanntmachung des Hinweises auf die Patenterteilung: **23.01.2008**
(21) Anmeldenummer: 03025528.5
(22) Anmeldetag: 07.11.2003
(51) Int. Cl.: D05C 15/20

(54) **Tuftingmaschine**
Tufting machine
Machine à tufter

(30) Priorität: 26.11.2002 DE 10255293
(43) Veröffentlichungstag der Anmeldung: 02.06.2004
(73) Patentinhaber: Deutsches Teppich-Forschungsinstitut e.V., 52068 Aachen (DE)
(72) Erfinder: Hanuschik, Dirk, 52511 Geilenkirchen/Nirm (DE); Solowski, Martin, 52062 Aachen (DE)
(74) Vertreter: König, Werner

(56) Entgegenhaltungen:
- DE-A- 4 111 108
- DE-A1- 19 528 149
- DE-C- 4 302 858
- DE-U1- 7 901 112
- US-A- 4 995 246
- US-A- 5 193 472
- US-B1- 6 263 811
- US-B1- 6 283 052
- PATENT ABSTRACTS OF JAPAN Bd. 2000, Nr. 24, 11. Mai 2001 (2001-05-11) -& JP 2001 178977 A (JUKI CORP), 3. Juli 2001 (2001-07-03)

## Beschreibung

Die Erfindung betrifft eine Tuftingmaschine mit einer Nadelbarre zur Aufnahme von Nadelmodulen und mit Lagerblöcken zur Führung von die Nadelbarre tragenden, parallel zueinander verlaufenden Führungsstangen, wobei die Lagerblöcke zur Führung jeder Führungsstange mindestens ein Lagerelement aufweist.

An der Nadelbarre einer Tuftingmaschine sind die Nadelmodule befestigt, wobei jedes Nadelmodul mehrere nebeneinander liegende Nadeln trägt. Die Nadelbarre erstreckt sich über die gesamte Produktionsbreite der Tuftingmaschine, so dass alle Nadelmodule einer Reihe an einer Nadelbarre befestigt sind.

Bei bekannten Tuftingmaschinen (siehe z.B. DE-A-4 111 108) ist die Nadelbarre lösbar an Lagerblöcken befestigt, die jeweils auf Führungsstangen gelagert sind, so dass die Nadelbarre über eine Versatzeinrichtung quer zur Tuftrichtung bewegt werden kann. Die Führungsstangen selbst werden senkrecht zum Trägermaterial auf und ab bewegt, so dass diese Bewegung über die Lagerblöcke und die Nadelbarre auf die Nadelmodule und letztlich auf die Nadeln übertragen wird, so dass diese in bekannter Weise in das Trägermaterial einstechen können.

Die Nadelbarre und die Lagerblöcke sind bei bekannten Tuftingmaschinen aus metallischen Werkstoffen.

Die Verwendung von Metall für die bewegten Maschinenteile führt hier zu drei Problemen.

Zum einen bedingt die Verwendung von Metall eine hohe Masse der Maschinenelemente. Dementsprechend werden beim Tuftvorgang recht hohe Massen in bekannter Weise schnell auf und ab bewegt. Da an den Umkehrpunkten der Nadelbewegung sehr hohe Beschleunigungen auftreten, führt die hohe Masse der bewegten Maschinenelemente dazu, dass für die Tuftbewegung recht hohe Kräfte aufgebracht werden müssen, die die beteiligten Maschinenkomponenten entsprechend belasten.

Das zweite Problem besteht darin, dass aufgrund der hohen Beschleunigungen Schwingungen der Nadelbarre auftreten, die sich auf die Nadelmodule und die Nadeln übertragen und damit zu unpräzisen Einstichen der Nadeln in das Trägermaterial führen. Dies wirkt sich negativ auf die Qualität des getufteten Produkts aus. Um diesen Schwingungen entgegen zu wirken, wird eine möglichst steife Nadelbarre angestrebt.

Das dritte durch die Verwendung von Metall als Werkstoff auftretende Problem ist der positive Temperaturausdehnungskoeffizient des Metalls. Dieser führt dazu, dass bei Erwärmung der Nadelbarre die Positionen von Nadeln und zugehörigen Greifern bzw. Messern auf der anderen Seite des Trägermaterials nicht mehr zueinander passen, sobald nach dem Anlaufen der Maschinen die Nadelbarre aufgrund der Reibungswärme zwischen Nadeln und Trägermaterial erwärmt wird.

Aufgabe der vorliegenden Erfindung ist es daher, eine Tuftingmaschine der eingangs erwähnten Art vorzuschlagen, bei der die vorgenannten Probleme minimiert werden.

Diese Aufgabe wird bei einer Tuftingmaschine der vorgenannten Gattung dadurch gelöst, dass die Nadelbarre und/oder die Lagerblöcke zumindest teilweise aus Faserverbundwerkstoff gebildet sind und dass die Nadelbarre und die Lagerblöcke einstückig ausgebildet sind.

Durch den Einsatz von Faserverbundwerkstoff als Material für die Nadelbarre und/oder die Lagerblöcke besitzen diese eine erheblich geringere Masse als vergleichbare Elemente aus Metall, und durch die einstückige Ausbildung von Nadelbarre und Lagerblöcken wird weiteres Gewicht eingespart. Hinsichtlich der Festigkeit der Elemente wirkt sich die Verwendung vorteilhaft aus, da hier durch gezielte Ausrichtung der Fasern des Faserverbundwerkstoffes das Schwingungsverhalten der Nadelbarre positiv beeinflusst werden kann. Weiterhin ist der Temperaturausdehnungskoeffizient des Faserverbundwerkstoffs und damit der daraus gefertigten Elemente erheblich geringer als der von Metall, so dass dementsprechend die aus Faserverbundwerkstoff hergestellten Elemente eine erheblich geringere Temperaturausdehnung aufweisen als vergleichbare Maschinenelemente aus Metall.

Insbesondere Karbon kann in vorteilhafter Weise als Fasermaterial des Faserverbundwerkstoffs verwendet werden, da die meisten Karbontypen einen negativen Temperaturausdehnungskoeffizienten aufweisen. Demzufolge besitzt der Faserverbundwerkstoff, der aus dem Fasermaterial und der Kunststoffmatrix mit einem positiven Temperaturausdehnungskoeffizienten besteht, in Summe einen Temperaturausdehnungskoeffizienten von nahezu Null. Eine weitere Eigenschaft von Karbon ist die gegenüber anderen Fasermaterialien sehr hohe Festigkeit bei geringem Gewicht. Dies führt dazu, dass die mit diesem Fasermaterial hergestellten Bauelemente ein geringes Gewicht bei sehr hoher Steifigkeit aufweisen.

Die Tuftingmaschine kann in vorteilhafter Weise auch dadurch weitergebildet sein, dass die Führungsstangen in voneinander abweichenden Höhenlagen angeordnet sind. So können bei Tuftingmaschinen, bei denen in Tuftrichtung mehrere Nadelreihen hintereinander angeordnet sind, also beispielsweise so genannten double-slidingneedlebar Tuftingmaschinen, die Führungsstangen vertikal übereinander angeordnet werden, so dass die Lagerblöcke in Tuftrichtung schmal sind und dementsprechend die Nadelreihen dicht hintereinander platziert werden können.

Die Tuftingmaschine kann auch dadurch weitergebildet sein, dass die Lagerblöcke jeweils ein kastenförmiges, zumindest zum Teil mit einem formstabilen Füllstoff gefülltes und die Lagerelemente aufnehmendes Hohlprofil aufweisen, das von einer oder mehreren Lagen des Faserverbundwerkstoffes ganz oder zumindest überwiegend umhüllt ist. Diese Gestaltung der Lagerblöcke weist Vorteile bei der Herstellung der Lagerblöcke auf, da zum einen das kastenförmige Hohlprofil einfach zu erstellen ist und zum anderen die Fertigung in mehreren Schritten nacheinander erfolgen kann. So können in einem ersten Arbeitsschritt beispielsweise die kastenförmigen Hohlprofile erstellt werden, in die dann in weiteren Arbeitsschritten die Lagerelemente mit dem Füllstoff eingeklebt werden.

Demgegenüber kann es auch vorteilhaft sein, dass die Lagerblöcke aus mindestens einer die Lagerelemente umschließenden Lage aus Verbundwerkstoff gebildet sind, so dass die Lagerelemente unmittelbar von dem Faserverbundwerkstoff umschlossen und von diesem gehalten sind.

Bei beiden vorgenannten Varianten der Lagerblöcke kann es auch vorteilhaft sein, dass die Lagen der Lagerblöcke von diesen stegförmig abstehen und die Nadelbarre bilden, so dass die Nadelbarre und die Lagerblöcke durchgehende Lagen des Faserverbundwerkstoffes aufweisen. Dies ist insbesondere für die Festigkeit der Verbindung zwischen Nadelbarre und Lagerblöcken vorteilhaft.

Weiterhin kann es vorteilhaft sein, dass zumindest eine Lage des Faserverbundwerkstoffes von ihrem Anfang bis zu ihrem Ende ohne Unterbrechung den Lagerblock, an diesem anliegend, umfährt und dabei in einem gegenüber dem Lagerblock vorstehenden Bereich die Nadelbarre bildet. Eine derartig durchgehende Lage des Faserverbundwerkstoffes ist hinsichtlich der Festigkeit der Lagerblöcke sowie der sich daran anschließenden Nadelbarre vorteilhaft, so dass damit bei gleicher Festigkeit Faserverbundmaterial eingespart werden kann.

Eine solche Anordnung von Lagerblöcken und Nadelbarre kann in vorteilhafter Weise dadurch weitergebildet sein, dass die Nadelbarre mittig am Lagerblock vorsteht und somit eine in ihrem Querschnitt T-förmige Nadelbarre entsteht.

Ebenso kann eine solche Anordnung von Lagerblöcken und Nadelbarre dadurch weitergebildet sein, dass die Nadelbarre seitlich am Lagerblock vorsteht und somit eine in ihrem Querschnitt L-förmige Nadelbarre entsteht.

Vorteilhafterweise kann die Tuftingmaschine auch dadurch weitergebildet sein, dass an dem unteren Ende der Nadelbarre zumindest eine der Lagen des Faserverbundwerkstoffes als winklig hervorstehende Lochleiste zur Fadenführung ausgebildet ist. Damit wird einerseits eine Lochleiste in die Nadelbarre integriert, andererseits trägt die Lochleiste zur Stabilität der Nadelbarre bei.

Weiterhin kann die Tuftingmaschine in vorteilhafter Weise dadurch weitergebildet sein, dass die Nadelbarre in ihrem zur Befestigung der Nadelmodule vorgesehenen Bereich Bohrungen aufweist, an denen die Nadelmodule in bekannter Weise befestigt werden können, so dass handelsübliche Nadelmodule verwendbar sind.

Diese Nadelbarre kann in vorteilhafter Weise dadurch weitergebildet sein, dass Gewindeeinsätze in die Bohrungen eingelassen sind, da es sich gezeigt hat, dass die in Faserverbundwerkstoff geschnittenen Gewinde im Vergleich zu Metallgewinden schnell ausreißen und die für Metallgewinde bekannten Gesetzmäßigkeiten bei der Montage der Nadelmodule vorteilhaft sind.

Die Tuftingmaschine kann in vorteilhafter Weise auch dadurch weitergebildet sein, dass an der Nadelbarre und/oder den Lagerblöcken Lochleisten aus Faserverbundwerkstoff abgestützt sind, welche die bisher bekannten Lochleisten aus metallischen Werkstoffen ersetzen und zu einer weiteren Gewichtseinsparung der bewegten Maschinenteile beitragen.

In besonders vorteilhafter Weise können diese Lochleisten aus Faserverbundwerkstoff dadurch weitergebildet sein, dass der Faserverbundwerkstoff der Lochleisten Karbon als Fasermaterial aufweist. Wie bereits oben erläutert bietet Karbon als Fasermaterial hinsichtlich des Temperaturausdehnungskoeffizienten und der Festigkeit gegenüber anderen Fasermaterialien erhebliche Vorteile.

Diese Lochleisten können weiterhin dadurch vorteilhaft weitergebildet sein, dass in die Löcher der Lochleisten Keramikeinsätze eingesetzt sind, welche für eine besonders glatte Oberfläche der Löcher und damit für eine optimierte Fadenführung sorgen.

Die Tuftingmaschine kann auch dadurch weitergebildet sein, dass die Lagerelemente der Lagerblöcke jeweils Lagerhülsen aus Keramik sind, die aufgrund ihrer Materialeigenschaften besonders leicht und verschleißarm sind.

Im Gegensatz dazu kann die Tuftingmaschine auch dadurch weitergebildet sein, dass die Lagerelemente der Lagerblöcke jeweils Rollenlager sind, die für ein besonders widerstands- und verschleißarmes Gleiten der Lagerblöcke auf den Führungsstangen sorgen.

Die Tuftingmaschine kann auch dadurch weitergebildet sein, dass die Nadelbarre als Austausch für eine herkömmliche Nadelbarre die gleichen geometrischen Anschlusswerte wie diese aufweist, so dass die aus Faserverbundwerkstoff gefertigte Nadelbarre samt Lagerblöcken ohne weitere Änderungen auf der Maschinenseite eingesetzt werden kann.

Im Folgenden wird die Erfindung anhand von Zeichnungen näher erläutert.

Es zeigen
- Fig. 1:: einen Querschnitt durch einen Lagerblock mit L-förmiger Nadelbarre aus mehreren Werkstofflagen eines Faserverbundwerkstoffes
- Fig. 2:: einen Querschnitt durch eine L-förmige Nadelbarre aus mehreren Werkstofflagen eines Faserverbundwerkstoffes
- Fig. 3:: einen Querschnitt durch einen Lagerblock mit L-förmiger Nadelbarre aus einer Werkstofflage eines Faserverbundwerkstoffes
- Fig. 4:: einen Querschnitt durch eine L-förmige Nadelbarre aus einer Werkstofflage eines Faserverbundwerkstoffes
- Fig. 5:: einen Querschnitt durch einen Lagerblock mit T-förmiger Nadelbarre aus mehreren Werkstofflagen eines Faserverbundwerkstoffes
- Fig. 6:: einen Querschnitt durch einen Lagerblock mit T-förmiger Nadelbarre aus einer Werkstofflage eines Faserverbundwerkstoffes
- Fig. 7:: einen Querschnitt durch eine T-förmige Nadelbarre aus einer Werkstofflage eines Faserverbundwerkstoffes
- Fig. 8:: einen Querschnitt durch einen Lagerblock mit vertikal übereinander angeordneten Führungsstangen und Nadelbarre
- Fig. 9:: eine Aufsicht auf einen Lagerblock mit vertikal übereinander angeordneten Führungsstangen und Nadelbarre.

Figur 1 zeigt einen Querschnitt durch einen Lagerblock 1 mit einem kastenförmigen Hohlprofil, an dessen einer Seite die Werkstofflagen des Faserverbundwerkstoffs hervorstehen und die Nadelbarre 2 bilden. Das kastenförmige Hohlprofil des Lagerblocks 1 ist teilweise mit Füllstoff 3 gefüllt, in den zwei horizontal nebeneinander liegende Lagerelemente 4, in diesem Fall Lagerhülsen, eingebettet sind. Das kastenförmige Hohlprofil ist aus den drei Werkstofflagen 5a, 5b, 5c eines Faserverbundwerkstoffes gebildet. Von diesen bilden die Werkstofflagen 5a, 5b die Nadelbarre 2, die als Steg von dem Hohlprofil in Verlängerung einer Seite hervorsteht. Die Nadelbarre 2 weist eine Bohrung auf, in die ein Gewindeeinsatz 6 eingelassen ist, der zur Befestigung der nicht dargestellten Nadelmodule dient. An dem kastenförmigen Hohlprofil des Lagerblocks stützen sich die Lochleisten 8 direkt oder über ein Zwischenstück 7 ab.

Figur 2 zeigt einen Schnitt durch diese Nadelbarre 2 im Bereich zwischen zwei Lagerblöcken 1. Beide Schenkel der Nadelbarre 2 werden hier jeweils von den Werkstofflagen 5a, 5b gebildet, so dass diese jeweils aus einer doppelten Werkstofflage des Faserverbundwerkstoffes gebildet sind. Die obere der Lochleisten 8 ist zwischen den Lagerblöcken 2 frei tragend, wohingegen die untere Lochleiste 8 über die gesamte Länge mit dem langen Schenkel der L-förmigen Nadelbarre 2 verbunden ist.

Figur 3 zeigt einen Querschnitt durch einen Lagerblock 1 mit ebenfalls L-förmiger Nadelbarre 2, wobei jedoch die Nadelbarre 2 sowie der Lagerblock 1 aus einer durchgehenden Werkstofflage des Faserverbundwerkstoffs gebildet sind, die durchgehend die Nadelbarre sowie alle Seiten des kastenförmigen Hohlprofils des Lagerblocks 1 bildet.

Figur 4 zeigt einen Schnitt durch eine solche aus nur einer Werkstofflage 5a eines Faserverbundwerkstoffes gebildeten L-förmigen Nadelbarre 2 zwischen zwei Lagerblöcken 1, wobei die Werkstofflage 5a an einem Ende des L-förmigen Profils umgeschlagen und über beide Schenkel zurückgeführt ist, so dass diese aus einer doppelten Werkstofflage des Faserverbundwerkstoffes 5a gebildet ist.

Figur 5 zeigt einen Querschnitt durch einen Lagerblock 1 mit kastenförmigem Hohlprofil und einer T-förmigen Nadelbarre 2. Das kastenförmige Hohlprofil ist von einer Werkstofflage 5a des Faserverbundwerkstoffes gebildet und umschließt die Nadelbarre 2, wobei lediglich der Bereich des Stegs der Nadelbarre 2 ausgespart ist. Die in ihrem Querschnitt T-förmige Nadelbarre 2 selbst kann aus mehreren Werkstofflagen des Faserverbundwerkstoffs gefertigt sein. Im Bereich zwischen den Lagerblöcken 1 wird die Nadelbarre unverändert fortgeführt und beide Lochleisten 8 stützen sich nur auf den Lagerblöcken ab.

Figur 6 zeigt einen Querschnitt durch einen Lagerblock 1 und eine T-förmige Nadelbarre 2, wobei hier das kastenförmige Hohlprofil und die Nadelbarre 2 aus einer durchgehenden Werkstofflage des Faserverbundwerkstoffes gebildet sind. Der Steg der T-förmigen Nadelbarre 2, an dem die hier nicht dargestellten Nadelmodule befestigt werden, ist dabei aus der Überlappung der Werkstofflage zum Beginn bzw. am Ende der Werkstofflage gebildet, so dass der Steg aus einer doppelten Werkstofflage gebildet ist.

Ein Schnitt durch eine solche Nadelbarre 2 im Bereich zwischen zwei Lagerblöcken 1 zeigt Figur 7, wobei die Werkstofflagen an den Enden des Querstegs des T-Profils umgeschlagen sind, so dass dieser aus einer dreifachen Werkstofflage des Faserverbundwerkstoffes gebildet ist.

Figur 8 zeigt einen Querschnitt durch einen Lagerblock 1 mit vertikal übereinander angeordneten Führungsstangen 9 und einer Nadelbarre 2. Die Nadelbarre 2 sowie der Lagerblock 1 sind aus einer durchgehenden Werkstofflage des Faserverbundwerkstoffes gebildet, die die Lagerelemente 4, in diesem Fall Lagerhülsen, unmittelbar umschließt. Der Steg der Nadelbarre 2, an dem die Nadelmodule 10 befestigt werden, ist aus der Überlappung der Werkstofflage am Anfang bzw. Ende gebildet, so dass der Steg aus einer doppelten Werkstofflage gebildet ist. Eine dieser Werkstofflagen geht über den Steg hinaus und bildet eine winklig von der Nadelbarre 2 abstehende Lochleiste 8. Der Verlauf des Fadens 11 ist als gestrichelte Linie angedeutet.

Figur 9 zeigt eine Aufsicht auf diese Nadelbarre 2 mit Lagerblöcken 1, die an den vertikal übereinander angeordneten Führungsstangen 9 angebracht sind. Während des Tuftvorgangs werden die Führungsstangen 9 von der Hubmechanik 12 auf und ab bewegt, wie durch den Pfeil 15 angedeutet. Diese Bewegung wird über die Lagerblöcke 1 auf die Nadelbarre 2 und die Lochleisten 8 übertragen. Im unteren Bereich der Nadelbarre 2 sind mehrere nebeneinander liegende Nadelmodule 10 angebracht, deren Nadeln 13 entsprechend der Bewegung der Hubmechanik 12 in das nicht dargestellte Trägermaterial einstechen. Die Lagerelemente 4 der Lagerblöcke 1 erlauben weiterhin die Bewegung der Nadelbarre quer zur Tuftrichtung, wie durch die Pfeile 14 angedeutet, so dass mit Hilfe einer nicht dargestellten Versatzvorrichtung die Nadelbarre 2 quer zur Tuftrichtung bewegt werden kann.

### Bezugszeichenliste

- 1: Lagerblock
- 2: Nadelbarre
- 3: Füllstoff
- 4: Lagerelemente
- 5a - c: Werkstofflagen des Faserverbundwerkstoffs
- 6: Gewindeeinsatz
- 7: Zwischenstück
- 8: Lochleiste
- 9: Führungsstange
- 10: Nadelmodul
- 11: Faden
- 12: Hubmechanik
- 13: Nadeln
- 14: Pfeil
- 15: Pfeil

## Patentansprüche

1. Tuftingmaschine mit einer Nadelbarre (2) zur Aufnahme von Nadelmodulen (10) und mit Lagerblöcken (1) zur Führung von die Nadelbarre (2) tragenden, parallel zueinander verlaufenden Führungsstangen (9),
wobei die Lagerblöcke (1) zur Führung jeder Führungsstange (9) mindestens ein Lagerelement (4) aufweisen,
**dadurch gekennzeichnet,**
**dass** die Nadelbarre (2) und/oder die Lagerblöcke (1) zumindest teilweise aus Faserverbundwerkstoff gebildet sind und
**dass** die Nadelbarre (2) und die Lagerblöcke (1) einstückig ausgebildet sind.

2. Tuftingmaschine nach Anspruch 1, **dadurch gekennzeichnet, dass** der Faserverbundwerkstoff Karbon als Fasermaterial aufweist.

3. Tuftingmaschine nach einem der vorhergehenden Ansprüche, **dadurch gekennzeichnet, dass** die Führungsstangen (9) in voneinander abweichenden Höhenlagen angeordnet sind.

4. Tuftingmaschine nach einem der vorhergehenden Ansprüche, **dadurch gekennzeichnet, dass** die Lagerblöcke (1) jeweils ein kastenförmiges, zumindest zum Teil mit einem formstabilen Füllstoff (3) gefülltes und die Lagerelemente (4) aufnehmendes Hohlprofil aufweisen, das von einer oder mehreren Lagen (5) des Faserverbundwerkstoffes ganz oder zumindest überwiegend umhüllt ist.

5. Tuftingmaschine nach einem der Ansprüche 1 bis 3, **dadurch gekennzeichnet, dass** die Lagerblöcke (1) aus mindestens einer die Lagerelemente (4) umschließenden Lage (5) aus Faserverbundwerkstoff gebildet sind.

6. Tuftingmaschine nach Anspruch 4 oder 5, **dadurch gekennzeichnet, dass** die Lagen (5) der Lagerblöcke (1) von diesen stegförmig abstehen und die Nadelbarre (2) bilden.

7. Tuftingmaschine nach einem der vorhergehenden Ansprüche, **dadurch gekennzeichnet, dass** zumindest eine Lage (5) des Faserverbundwerkstoffes von ihrem Anfang bis zu ihrem Ende ohne Unterbrechung den Lagerblock (1), an diesem anliegend, umfährt und dabei in einem gegenüber dem Lagerblock (1) vorstehenden Bereich die Nadelbarre (2) bildet.

8. Tuftingmaschine nach Anspruch 7, **dadurch gekennzeichnet, dass** die Nadelbarre (2) mittig am Lagerblock (1) vorsteht.

9. Tuftingmaschine nach Anspruch 7, **dadurch gekennzeichnet, dass** die Nadelbarre (2) seitlich am Lagerblock (1) vorsteht.

10. Tuftingmaschine nach einem der vorhergehenden Ansprüche, **dadurch gekennzeichnet, dass** an dem unteren Ende der Nadelbarre (2) zumindest eine der Lagen (5) des Faserverbundwerkstoffes als winklig hervorstehende Lochleiste (8) zur Fadenführung ausgebildet ist.

11. Tuftingmaschine nach einem der vorhergehenden Ansprüche, **dadurch gekennzeichnet, dass** die Nadelbarre (2) in ihrem zur Befestigung der Nadelmodule (10) vorgesehenen Bereich Bohrungen aufweist.

12. Tuftingmaschine nach Anspruch 11, **dadurch gekennzeichnet, dass** Gewindeeinsätze (6) in die Bohrungen eingelassen sind.

13. Tuftingmaschine nach einem der vorhergehenden Ansprüche, **dadurch gekennzeichnet, dass** an der Nadelbarre (2) und/oder den Lagerblöcken (1) Lochleisten (8) aus Faserverbundwerkstoff abgestützt sind.

14. Tuftingmaschine nach Anspruch 13, **dadurch gekennzeichnet, dass** der Faserverbundwerkstoff der Lochleisten (8) Karbon als Fasermaterial aufweist.

15. Tuftingmaschine nach Anspruch 14, **dadurch gekennzeichnet, dass** in die Löcher der Lochleisten (8) Keramikeinsätze eingesetzt sind.

16. Tuftingmaschine nach einem der vorhergehenden Ansprüche, **dadurch gekennzeichnet, dass** die Lagerelemente (4) der Lagerblöcke (1) jeweils Lagerhülsen aus Keramik sind.

17. Tuftingmaschine nach einem der vorhergehenden Ansprüche 1 bis 15, **dadurch gekennzeichnet,** das die Lagerelemente (4) der Lagerblöcke (1) jeweils Rollenlager sind.

18. Tuftingmaschine nach einem der vorhergehenden Ansprüche, **dadurch gekennzeichnet, dass** die Nadelbarre (2) als Austausch für eine herkömmliche Nadelbarre die gleichen geometrischen Anschlusswerte wie diese aufweist.

## Claims

1. A tufting machine with a needle bar (2 for receiving needle modules (10) and with bearing blocks (1) for guiding guide rods (9) supporting the needle bar (2) and running parallel with each other, wherein the bearing blocks (1) have at least one bearing element (4) for guiding each guide rod (9), **characterised in that** the needle bar (2) and/or the bearing blocks (1) are formed at least partially from composite fibre material, and **in that** the needle bar (2) and the bearing blocks (1) are designed in one piece.

2. The tufting machine according to Claim 1, **characterised in that** the composite fibre material has carbon as the fibre material.

3. The tufting machine according to one of the preceding claims, **characterised in that** the guide rods (9)) are arranged at different heights.

4. The tufting machine according to one of the preceding claims, **characterised in that** the bearing blocks (1) each have a box-shaped hollow profile at least partially filled with a dimensionally stable filler (3) and receiving the bearing elements (4), which profile is enclosed wholly or at least mostly by one or a plurality of layers (5) of the composite fibre material.

5. The tufting machine according to one of Claims 1 to 3, **characterised in that** the bearing blocks (1) are formed from at least one layer (5) of composite fibre material enclosing the bearing elements (4).

6. The tufting machine according to Claim 4 or 5, **characterised in that** the layers (5) of the bearing blocks (1) project from them in the manner of a bridge and form the needle bar (2).

7. The tufting machine according to one of the preceding claims, **characterised in that** at least one layer (5) of the composite fibre material encloses the bearing block (1), bearing against it, from its start to its end without interruption, and in doing so forms the needle bar (2) in a region projecting from the bearing block (1).

8. The tufting machine according to Claim 7, **characterised in that** the needle bar (2) projects centrally from the bearing block (1).

9. The tufting machine according to Claim 7, **characterised in that** the needle bar (2) projects laterally from the bearing block (1).

10. The tufting machine according to one of the preceding claims, **characterised in that** at least one of the layers (5) of the composite material is formed at the lower end of the needle bar (2) as a perforated rail (8) projecting at an angle for guiding the thread.

11. The tufting machine according to one of the preceding claims, **characterised in that** the needle bar (2) has holes in its region provided for fastening the needle modules (10).

12. The tufting machine according to Claim 11, **characterised in that** the threaded inserts (6) are let into the holes.

13. The tufting machine according to one of the preceding claims, **characterised in that** perforated rails (8) of composite fibre material are supported on the needle bar (2) and/or the bearing blocks (1).

14. The tufting machine according to Claim 13, **characterised in that** the composite fibre material of the perforated rails (8) has carbon as the fibre material.

15. The tufting machine according to Claim 14, **characterised in that** ceramic insets are inserted in the holes of the perforated rails (8).

16. The tufting machine according to one of the preceding claims, **characterised in that** the bearing elements (4) of the bearing blocks (1) are each ceramic bearing bushes.

17. The tufting machine according to one of the preceding Claims 1 to 15, **characterised in that** the bearing elements (4) of the bearing blocks (1) are each roller bearings.

18. The tufting machine according to one of the preceding claims, **characterised in that** the needle bar (2) has, as a replacement for a conventional needle bar, the same geometric connection values as it.

## Revendications

1. Machine à tufter avec une barre d'aiguilles (2) pour le logement de modules d'aiguilles (10) et avec des blocs de paliers (1) pour le guidage de barres de guidage (9) s'étendant à la parallèle l'une de l'autre, portant la barre d'aiguilles (2),
pour le guidage de chaque barre de guidage (9), les blocs de paliers (1) comportant au moins un élément de palier (4),
**caractérisé en ce que**,
la barre d'aiguilles (2) et/ou les blocs de paliers (1) sont conçus au moins partiellement en un matériau renforcé par fibres et
**en ce que** la barre d'aiguilles (2) et les blocs de paliers (1) sont conçus en monobloc.

2. Machine à tufter selon la revendication 1, **caractérisée en ce que** le matériau renforcé par fibres comporte du carbone en tant que matière fibreuse.

3. Machine à tufter selon l'une quelconque des revendications précédentes, **caractérisée en ce que** les barres de guidage (9) sont disposées sur des niveaux différents.

4. Machine à tufter selon l'une quelconque des revendications précédentes,
**caractérisée en ce que** les blocs de paliers (1) comportent chacun un profilé creux en forme de caisson, au moins partiellement rempli d'une matière de remplissage (3) indéformable et réceptionnant les éléments de palier (4), qui est enveloppé totalement ou au moins en majeure partie d'une ou de plusieurs couches (5) du matériau renforcé par fibres.

5. Machine à tufter selon l'une quelconque des revendications 1 à 3, **caractérisée en ce que** les blocs de paliers (1) sont formés d'au moins une couche (5) de matériau renforcé par fibres entourant les éléments de palier (4).

6. Machine à tufter selon la revendication 4 ou 5, **caractérisée en ce que** les couches (5) des blocs de paliers (1) débordent de ces derniers en forme de barrette et forment la barre d'aiguilles (2).

7. Machine à tufter selon l'une quelconque des revendications précédentes, **caractérisé en ce que**, de son début jusqu'à sa fin, au moins une couche (5) du matériau renforcé par fibres fait le tour, sans interruption du bloc de paliers (1), en étant adjacente à ce dernier, en formant à cet effet la barre d'aiguille (2), dans une zone débordant du bloc de palier (1).

8. Machine à tufter selon la revendication 7, **caractérisée en ce que** la barre d'aiguilles (2) déborde au centre du bloc de paliers (1).

9. Machine à tufter selon la revendication 7, **caractérisée en ce que** la barre d'aiguilles (2) déborde latéralement du bloc de paliers (1).

10. Machine à tufter selon l'une quelconque des revendications précédentes, **caractérisée en ce que** sur l'extrémité inférieure de la barre d'aiguilles (2), au moins l'une des couches (5) du matériau renforcé par fibres (8) est conçue sous la forme d'un listel perforé (8) à débordement angulaire, pour le guidage du fil.

11. Machine à tufter selon l'une quelconque des revendications précédentes, **caractérisée en ce que** dans sa zone prévue pour la fixation des modules d'aiguilles (10), la barre d'aiguilles (2) comporte des perçages.

12. Machine à tufter selon la revendication 11, **caractérisée en ce que** des inserts filetés (6) sont ménagés dans les perçages.

13. Machine à tufter selon l'une quelconque des revendications précédentes, **caractérisée en ce que** des listels perforés (8) en matériau renforcé par fibres s'appuient sur la barre d'aiguilles (2) et/ou sur les blocs de paliers (1).

14. Machine à tufter selon la revendication 13, **caractérisée en ce que** le matériau renforcé par fibres des listels perforés (8) comporte du carbone en tant que matière fibreuse.

15. Machine à tufter selon la revendication 14, **caractérisée en ce que** des inserts en céramique sont insérés dans les perforations des listels perforés (8) .

16. Machine à tufter selon l'une quelconque des revendications précédentes, **caractérisée en ce que** chacun des éléments de palier (4) des blocs de paliers (1) est une douille de palier en céramique.

17. Machine à tufter selon l'une quelconque des revendications 1 à 15, **caractérisée en ce que** chacun des éléments de palier (4) des blocs de paliers (1) est un roulement à rouleaux.

18. Machine à tufter selon l'une quelconque des revendications précédentes, **caractérisée en ce que**, en remplacement d'une barre d'aiguilles conventionnelle, la barre d'aiguilles (2) présente les mêmes valeurs de raccordement géométrique que cette dernière.
